# EUROPÄISCHE PATENTANMELDUNG

(11) **EP 0 204 019 A1**
(43) Veröffentlichungstag der Anmeldung: **10.12.1986**
(21) Anmeldenummer: 85107006.0
(22) Anmeldetag: 05.06.1985
(51) Int. Cl.: B65H 18/12

(54) **Vorrichtung zum Aufbringen eines Bandes auf eine Unterlage**

(71) Anmelder: SUNDEVED Maskinfabrik A/S, DK-6400 Sonderborg (DK)
(72) Erfinder: Nor, Jorgen Rehhoff, DK-6300 Grasten (DK)
(74) Vertreter: Patentanwälte Hauck, Graalfs, Wehnert, Döring, Siemons

(57) **Zusammenfassung**

Vorrichtung zum Aufbringen eines Bandes (70) auf eine Unterlage, insbesondere eines Aufreißbandes auf Wellpappe, Pappe, Papier oder dergleichen, die mit einer vorgegebenen Geschwindigkeit transportiert wird, mit einem Gestell, im Gestell angeordneten Aufbringmitteln zum wahlweisen Anlegen des Bandes gegen die Unterlage, mindestens einer im Gestell drehbar gelagerten Vorratsrolle (20), von der das Band den Aufbringmittein zugeführt wird, und einer Steuervorrichtung zur Steuerung der Aufbringmittel, wobei mit der Rolle eine steuerbare Antriebsvorrichtung wahlweise koppelbar ist, der Rolle eine bewegbare Umlenkrolle (42) zugeordnet ist, die mit einer Verstellvorrichtung verbunden ist, die Rolle mit einer steuerbaren Bremsvorrichtung (31, 32) wahlweise koppelbar ist und die Steuervorrichtung annähernd gleichzeitig mit einer Ansteuerung des Antriebs zur Beschleunigung der Rolle oder mit der Ansteuerung der Bremsvorrichtung zur Verzögerung der Rolle die Verstellvorrichtung so ansteuert, daß die Umlenkrolle (42) den Weg des Bandes (70) zu den Aufbringmitteln verlängert.

## Beschreibung

Die Erfindung bezieht sich auf eine Vorrichtung zum Aufbringen eines Bandes auf eine Unterlage, insbesondere eines Aufreißbandes auf Wellpappe, Pappe, Papier oder dergleichen, die mit einer vorgegebenen Geschwindigkeit transportiert wird, mit einem Gestell, im Gestell angeordneten Aufbringmitteln zur wahlweisen Anlage des Bandes gegen die Unterlage, mindestens einer im Gestell drehbar gelagerten Vorratsrolle, von der das Band den Aufbringmitteln zugeführt wird, und einer Steuervorrichtung zur Steuerung der Aufbringmittel.

Es ist bekannt, Wellpappenbahnen vor oder hinter einer Schneid- und Rilleinrichtung mit einem Aufreißband zu bekleben.

Das Aufreißband ist normalerweise einseitig selbstklebend und wird von einer Vorratsrolle abgewickelt. Dies geschieht dadurch, daß eine Anpreßrolle nach voraufgegangenem Signal das Band gegen die laufende Wellpappenbahn andrückt, so daß die Wellpappenbahn das Band automatisch von der Vorratsrolle abwickelt. Bei Beendigung dieses Vorgangs bzw. bei einem Formatwechsel ist es erforderlich, das Band durchzutrennen. Es ist bereits vorgeschlagen worden, nahe der Anpreßrolle eine Schneideinrichtung anzuordnen und der Anpreßrolle eine Festhaltevorrichtung zuzuordnen, die das Band wahlweise festhält oder freigibt (europäische Patentanmeldung 85102379.6). Etwa im Fall eines Formatwechsels durchtrennt die Schneidvorrichtung das Aufreißband, zum Beispiel mit Hilfe eines translatorisch betätigten Messers. Gleichzeitig oder etwas früher erfaßt die Festhaltevorrichtung das Band und hält es vorübergehend fest. Soll erneut ein Band aufgebracht werden, läßt die Festhaltevorrichtung das Band los, so daß es in üblicher Weise mit Hilfe der Anpreßrolle gegen die Bahn angelegt wird.

Die Wellpappenbahn läuft bekanntlich mit teilweise hoher Geschwindigkeit durch die Anlage. Beim Beginn des Aufbringens des Bandes wird dieses auf die Geschwindigkeit der Wellpappenbahn beschleunigt. Falls nicht besondere Vorkehrungen getroffen werden, muß die Vorrats- bzw. Abwickelrolle auf eine Umdrehungsgeschwindigkeit gebracht werden, die der Bahngeschwindigkeit entspricht. Vor allem bei gefüllter Rolle hat diese ein nicht unerhebliches Trägheitsmoment. Dadurch erhält das Band eine große Zugspannung, und es besteht die Gefahr, daß das Band abreißt. Umgekehrt hat die Abwickelrolle im Falle des Durchtrennens des Bandes aufgrund seiner Trägheit die Tendenz, weiterzudrehen. Falls keine Vorkehrungen getroffen werden, kommt es zu dem Abwickeln einer mehr oder weniger größeren Länge von Band, was verständlicherweise höchst unerwünscht ist, da dies zu Betriebsstörungen führen kann. Der Erfindung liegt die Aufgabe zugrunde, eine Vorrichtung zum Aufbringen eines Bandes auf eine Unterlage zu schaffen, mit der auch bei höheren Geschwindigkeiten der Unterlage auf einwandfreie Weise ein Band aufgebracht werden kann.

Diese Aufgabe wird erfindungsgemäß dadurch gelöst, daß mit der Rolle eine steuerbare Antriebsvorrichtung wahlweise koppelbar ist, der Rolle eine bewegbare Umlenkrolle zugeordnet ist, die mit einer Verstellvorrichtung verbunden ist, die Rolle mit einer steuerbaren Bremsvorrichtung wahlweise koppelbar ist und die Steuervorrichtung annähernd gleichzeitig mit einer Ansteuerung des Antriebs zur Beschleunigung der Rolle oder mit der Ansteuerung der Bremsvorrichtung zur Verzögerung der Rolle die Verstellvorrichtung so antreibt, daß die Umlenkrolle den Weg des Bandes zu den Aufbringmitteln verlängert.

Die erfindungsgemäße Vorrichtung sieht eine Antriebsvorrichtung vor, die bei ihrer Ankopplung an die Rolle diese in Drehung versetzt und auf einen bestimmten Geschwindigkeitswert beschleunigt. Das Signal für die Einschaltung der Antriebsvorrichtung kommt von der Steuervorrichtung, die auch die Aufbringmittel steuert, d.h. zum-Beispiel die Anpreßrolle zum Andrücken des Bandes gegen die Unterlage, das Messer zum Durchtrennen des Bandes und ggf. die Festhaltevorrichtung zum Festhalten des Bandes kurz vor und nach dem Abtrennen durch das Messer. Erhält die Betätigungsvorrichtung für die Anpreßrolle den Steuerbefehl, das Band gegen die Unterlage anzulegen, dann kann gleichzeitig oder kurz vorher die Antriebseinrichtung eingeschaltet werden, um die Rolle anzutreiben und auf eine vorgegebene Geschwindigkeit zu beschleunigen. Der Antrieb der Rolle erfolgt vorzugsweise etwas früher als die Betätigung der Anpreßrolle, zum Beispiel 200 bis 500 Millisekunden, damit die Rolle bereits eine Geschwindigkeit erreicht hat, die annähernd der Geschwindigkeit der Unterlage entspricht, um die Zuspannung möglichst niedrig zu halten. Nach dem Beschleunigungsvorgang wird die Antriebsvorrichtung wieder abgeschaltet, und die Abwickelrolle soll nach Möglichkeit frei drehen, damit die Unterlage das Band selbsttätig von der Rolle abwickeln kann.

Ein Beschleunigen der Rolle vor dem Abwickeln durch die angetriebene Unterlage erzeugt eine abgewickelte Länge, die noch nicht verbraucht ist. Die Verstellvorrichtung sorgt dafür, daß die Umlenkrolle den Umlenkweg vergrößert und dadurch die zunächst nicht benötigte Bandlänge aufnimmt. Nach der Beschleunigung der Abwickelrolle auf die Betriebs-Abwickelgeschwindigkeit kann die Umlenkrolle in ihre Ausgangsposition zurückkehren. Dies geschieht vorzugsweise allmählich, um keine Lose im Band zu erhalten.

Die Bremsvorrichtung der erfindungsgemäßen Vorrichtung wird betätigt, wenn das Auftragen des Bandes auf die Unterlage beendet werden soll. Wie oben bereits erwähnt, geschieht die Beendigung des Auftragens durch Abschneiden des Bandes mit einem Messer, wobei die Verstellvorrichtung für das Messer seinen Steuerbefehl von einer Steuervorrichtung erhält. Gleichzeitig hiermit kann der Steuerbefehl für die Bremsvorrichtung erzeugt werden. Diese bremst die Abwickelrolle ab. Gleichzeitig wird erneut die Umlenkrolle verstellt zur Vergrößerung des Umlenkweges. Auf diese Weise fängt die Umlenkrolle den noch abgewickelten Bandüberschuß auf. Kurzzeitig danach geht die Umlenkrolle wieder in ihre Normalposition zurück, beispielsweise 100 bis 300.Millisekunden nach dem Beginn der Abbremsung.

Mit Hilfe der erfindungsgemäßen Vorrichtung ist es möglich, auch bei sehr hohen Transportgeschwindigkeiten der Unterlage ein Band aufzubringen. Unzulässige Bandspannungen und überschüssige Bandlängen werden vermieden. Mit Hilfe der erfindungsgemäßen Vorrichtung ist es auch möglich, relativ kurze Unterlagen, zum Beispiel Pappezuschnitten, die mit großer Geschwindigkeit transportiert werden, mit einem Band zu versehen.

Nach einer Ausgestaltung der Erfindung ist die Antriebsvorrichtung über eine steuerbare Kupplung mit der Rolle verbindbar. Mit Hilfe der steuerbaren Kupplung, die nach einer weiteren Ausgestaltung der Erfindung eine elektromagnetisch oder pneumatisch betätigbare Reibungskupplung ist, kann die Antriebszeit für die Aufwickelrolle präzise eingestellt werden.

Es gibt verschiedene Möglichkeiten für ein Getriebe zwischen Antriebsvorrichtung und Aufwickelrolle. Eine besonders einfache besteht erfindungsgemäß darin, daß ein Treibrad mit der Rolle kuppelbar ist, ein Umschlingungszugmittel das Treibrad und ein Umlenkrad umschlingt und die Antriebsvorrichtung Umlenkrad oder Umschlingungszugmittel antreibt. Vorzugsweise wird eine Endloskette verwendet, die um Treibrad und um Lenkrad herum geführt ist. Die Antriebsvorrichtung ist nach einer weiteren Ausgestaltung ein Verstellzylinder, der mit dem Zugmittel gekoppelt ist. Ein relativ langhubiger Verstellzylinder reicht aus, die Abwickelrolle auf eine gewünschte Drehgeschwindigkeit zu beschleunigen. Dem Verstellzylinder sind nach einer weiteren Ausgestaltung der Erfindung Endlagengeber zugeordnet, die Endlagensignale auf die Steuervorrichtung geben. Die Endlagengeber stellen sicher, daß die Druckmittelzufuhr bei Erreichen der Endlage unterbrochen wird. Ferner können sie dazu dienen, einen Steuerbefehl für die Kupplung zu erzeugen. Hat beim Beschleunigungsvorgang der Aufwickelrolle der Verstellzylinder seine entsprechende Endlage erreicht, wird die Kupplung getrennt, so daß die Abwickelrolle nunmehr frei drehen kann.

Die Umlenkrolle kann auf unterschiedliche Art und Weise beweglich gelagert sein. Eine besonders bevorzugte Ausgestaltung der Erfindung sieht vor, daß die Umlenkrolle an einem Schwenkarm frei drehbar gelagert ist. Die Drehachse kann mit der Drehachse der Abwickelrolle zusammenfallen. Die Verstellvorrichtung für den Schwenkarm kann von einem Verstellzylinder gebildet sein, der im Normalbetrieb die Umlenkrolle in der Normalbetriebsstellung hält und bei Beschleunigung oder Verzögerung der Rolle die Umlenkrolle in einer Auffangstellung verstellt. Der Verstellzylinder kann mit einer Zugfeder zusammenwirken, die in der Normalstellung gespannt ist. In der Normalbetriebsstellung wird daher der Verstellzylinder mit Druckmittel beaufschlagt, um die Umlenkrolle, beispielsweise am Schwenkarm, in der Normalbetriebsstellung entgegen der Federspannung zuhalten. Im Fall einer Beschleunigung oder einer Verzögerung der Abwickelrolle kann eine Entlastung des Verstellzylinders erfolgen, wodurch die Feder die Umlenkrolle in die Auffangsstellung verstellt. Das Ausmaß der Verstellung ist dabei abhängig von der an der Umlenkrolle angreifenden Zugkraft. Das Getriebe zwischen Verstellzylinder und Schwenkarm kann ebenfalls von einem Kettentrieb gebildet sein. Auch dem zweiten Verstellzylinder kann ein Endstellungsgeber zugeordnet sein, um ein Signal auf die Steuervorrichtung zu geben, wenn der Verstellzylinder seine Normalbetriebsstellung erreicht hat.

Falls eine Reibungskupplung verwendet wird, ist es vorteilhaft, diese auch als Bremsvorrichtung einzusetzen. Es kann jedoch auch vorteilhaft sein, eine zusätzliche Bremse vorzusehen, beispielsweise eine Bremsscheibe mit der Rolle zu verbinden, die mit einem Bremszylinder zusammenwirkt. Die Bremsscheibe kann gleichzeitig auch als Schwungscheibe dienen, um abrupte Geschwindigkeitsänderungen oder -schwingungen der Abwickelrolle-zu vermeiden.

Das Signal zur Beschleunigung der Abwickelrolle wird, wie oben bereits erwähnt, von der Steuervorrichtung gegeben, die ein entsprechendes Startsignal von einem anderen Signalgeber erhält. Es ist bei der erfindungsgemäßen Vorrichtung auch möglich, das Startsignal für die Beschleunigung aus der erfindungsgemäßen Vorrichtung selbst abzuleiten. Zu diesem Zweck ist nach einer weiteren Ausgestaltung der Erfindung der Umlenkrolle ein Zugspannungsmeßgeber zugeordnet, der ein Zugspannungssignal auf die Steuervorrichtung gibt und die Steuervorrichtung die Antriebsvorrichtung betätigt, wenn die Zuspannung einen oberen Grenzwert erreicht und die Bremsvorrichtung betätigt, wenn die Zuspannung einen unteren Grenzwert erreicht. Das Aufsetzen des Bandes auf einer Unterlage macht sich durch eine Zugspannung im Band bemerkbar, die auf diese Weise erfaßt wird. Sie löst im Anschluß daran die Beschleunigung der Aufwickelrolle aus. Umgekehrt führt ein Abschneiden des Bandes zu einer Verringerung der Zugspannung, die in entsprechender Weise erfaßt und zum Abbremsen der Abwickelrolle führt. Die Zugspannungsmeßgeber können von einem Druckmeßgeber gebildet sein, der dem zweiten Verstellzylinder für die Umlenkrolle zugeordnet ist.

Die Erfindung wird nachfolgend anhand von Zeichnungen näher erläutert.
Fig. 1 zeigt schematisch in Seitenansicht, teilweise im Schnitt die Vorrichtung nach der Erfindung.
Fig. 2 zeigt einen Schnitt durch die Darstellung nach .Fig. 1 entlang der Linie 2-2.
Fig. 3 zeigt eine Draufsicht der Vorrichtung nach Fig. 1 unter Weglassung des Schwenkarms.
Fig. 4 zeigt schematisch Teile der Vorrichtung nach den Figuren 1 bis 3 mit einem Steuerschema.

Bevor auf die in den Zeichnungen dargestellten Einzelheiten näher eingegangen wird, sei vorangestellt, daß jedes der beschriebenen Merkmale für sich oder in Verbindung mit Merkmalen der Ansprüche von erfindungswesentlicher Bedeutung ist.

Ein Rahmen 10 mit einem umlaufenden Rand 11 ist mit einem nicht gezeigten Gestell verbunden. Eine Achse 12 ist bei 13 auf nicht näher beschriebene Weise fest mit der Platte 10 verbunden. Mittels Kugellager 14, 15 ist eine Buchse 16 drehbar auf der Achse 12 gelagert. Auf der Buchse 16 sitzt drehfest eine Preßbuchse 17, die eine innere umlaufende Ausnehmung 18 aufweist. Eine Abwickelrolle 20 besitzt einen Wickelzylinder 21, der auf die Preßbuchse 17 aufschiebbar ist. Er trägt aufgewickelt Bandmaterial 22. Die Achse 12 weist einen axialen Kanal auf, der an einem Ende bei 23 mit einem Druckluftanschluß verbunden ist. Über eine drehbare Leitungskupplung 24 und eine Leitung 25 ist der von der Ausnehmung 18 gebildete Druckraum 26 wahlweise mit Druckluft oder Atmosphärendruck beaufschlagbar. Bei Druckbeaufschlagung weitet sich die Preßbuchse 17 radial etwas aus und klemmt dadurch den Wickelzylinder 21 fest. Dieses Prinzip ist jedoch an sich bekannt und nicht Gegenstand der Erfindung.

Die Lagerbuchse 16 besitzt am rechten Ende einen radialen Flansch 27, an den eine Schwungscheibe 28 angeschraubt ist mit Hilfe von Schrauben 29. Die Scheibe hat die radiale Ausdehnung der Wickelrolle im vollen Zustand. Sie soll dazu dienen, das unterschiedliche Trägheitsmoment in Abhängigkeit von dem Füllzustand der Abwickelrolle 20 auszugleichen.

Mit dem radialen Flansch 27 ist mit Hilfe von Schrauben 30 eine Kupplungsscheibe 31 fest verbunden. Eine Gegenscheibe 32 ist mit einem Haltering 33 verbunden mittels Schrauben 34, der über ein Kugellager 35 drehbar auf der Achse 12 sitzt. Auf der anderen Seite des Lagerrings 33 ist ein Kettenrad 36 mit Hilfe von Schrauben 37 angebracht. Eine Buchse 38 sitzt mit Hilfe von zwei Kugellagern 39 drehbar auf der Achse 12. Radial von der Buchse 38 abstehend ist ein Schwenkarm 40 angeschweißt. Er ist am äußeren Ende mit einem Lagerzapfen 41 verbunden, der parallel zur Achse 12 verläuft und auf dem eine Umlenkrolle in geringem Abstand zur Abwickelrolle 20 frei drehbar gelagert ist.

Ein Kettenrad 43 ist mit Hilfe von Schrauben 44 an die rechte Stirnseite der Buchse 38 angebracht.

Aus Fig. 1 ist erkennbar, daß die Platte 10 in horizontaler Richtung länglich ausgebildet ist. Sie dient zur Lagerung von zwei Umlenkkettenrädern 45, 46 im Abstand zu den Kettenrädern 36 und 43 (Fig. 2). Triebketten 47, 48 sind um die Kettenräder bzw. Umlenkräder herumgeschlungen (Figuren 1 und 3). Ein erster Verstellzylinder 50 ist bei 51 an der Platte 10 befestigt. Seine Kolbenstange 52 hat am Ende ein Verbindungsstück 53, das mit einem Arm 54 verbunden ist, der parallel zur Kolbenstange 52 zurückgeführt ist. Bei 55 ist das freie Ende des Arms 54 mit der Antriebskette 48 verbunden. Der Druchmesser des Kettenrads 36 und des zugeordneten Umlenkrads 46 ist derart, daß der Kettenverlauf in gleicher Richtung liegt wie die Erstreckung des Arms 54 bzw. der Verstellrichtung des Verstellzylinders 50. In Fig. 1 ist der Verstellzylinder 50 in der voll ausgefahrenen Lage dargestellt. Wird der Verstellzylinder 50 betätigt und der Kolben mit der Kolbenstange 52 eingefahren, zieht der Arm 54 die Kette 48 entgegengesetzt dem Uhrzeigersinn und treibt das Kettenrad 33 ebenfalls entgegen dem Uhrzeigersinn.

Oberhalb des Verstellzylinders 50 und weiter zur Frontseite der Platte 10 ist ein weiterer Verstellzylinder 56 angeordnet. Seine Kolbenstange 57 verläuft parallel zur Verbindungslinie der Mitten der beiden Kettenräder 43, 45. Am Ende der Kolbenstange 57 ist ein Querstück 58 angebracht, an dem ein Arm 59 befestigt ist, der unterhalb der Kolbenstange 57 und parallel im Abstand zu dieser zurück verläuft. Am Ende des Arms 59 ist ein Führungsglied 60 befestigt, das gleitend auf einer Führungsstange 61 sitzt, die sich parallel zum Verstellzylinder 56 bzw. zur Kolbenstange 57 im Abstand zu diesen erstreckt. Um die Führungsstange 61 ist eine Zugfeder 62 angeordnet, die sich am linken Ende an einem Widerlager 63 abstützt, mit dem auch die Führungsstange 61 verbunden ist. Mit dem anderen Ende ist die Feder 62 am Führungsstück 60 angebracht.

Das Führungsstück 60 ist außerdem bei 64 mit der Kette 47 verbunden. In Fig. 4 sind die in den Figuren 1 bis 3 dargestellten Funktionsteile, soweit sie für die Erfindung von Bedeutung sind, schematisch wiedergegeben. Aus Gründen der Übersichtlichkeit sind die Kettenantriebe getrennt herausgestellt, ebenso wie die Anordnung einer Kupplung zur Betätigung der Abwickelrolle 20. Aus Fig. 4 ist zu erkennen, daß dem Verstellzylinder 50 zwei Endlagengeber 61, 62 zugeordnet sind. Dem Verstellzylinder 56 ist ein Endlagengeber 63 zugeordnet. Ferner ist dem Verstellzylinder 56 ein Druckgeber 64 zugeordnet.

Sämtliche betätigbaren bzw. steuerbaren Funktionsteile sind mit einer Steuervorrichtung 60 in Wirkverbindung. Dies ist durch entsprechende Wirkungslinien angedeutet. Die Steuervorrichtung dient auch zur Steuerung der nicht gezeigten Aufbringemittel, wie durch Wirküngslinien bei 65 angedeutet.

Die gezeigte Vorrichtung arbeitet wie folgt.

Im Ruhezustand, d.h. bei unbeweglicher Aufwickelrolle 10 hat der Verstellzylinder 50 die in Fig. 4 bzw. Fig. 1 angegebene Position mit voll ausgefahrener Kolbenstange 52. Der Verstellzylinder 56 hat ebenfalls die in Fig. 4 dargestellte Position mit nahezu vollständig ausgefahrener Kolbenstange 57. Da die Feder 62 eine Zugfeder ist, ist der Zylinder mit einem Druckmittel beaufschlagt, zum Beispiel mit Druckluft. Die Feder 62 wird dabei gespannt, bis der Kolben bis zum Endanschlag-gelangt. Diese Position entspricht der Position des Schwenkarms 40 nahezu in Zwölfuhrstellung. Die Reibungskupplung 31, 32 ist im Eingriff, was durch eine entsprechende Betätigung über die Steuervorrichtung 60 erfolgt. Der Anfang des Bandes auf der Abwickelrolle 20 ist zu den Aufbringemitteln geführt und kann dort durch geeignete Mittel mechanisch, pneumatisch usw. festgehalten werden.

Kommt nun der Steuerbefehl, das Band auf eine mit einer bestimmten Geschwindigkeit transportierte Unterlage aufzubringen, beispielsweise eine Wellpappenbahn, erhalten die Aufbringemittel einen entsprechenden Steuerbefehl, so daß zum Beispiel die Andrückrolle das Band gegen die Unterlage andrückt, während die Festhaltemittel das Band freigeben. Etwa 100 bis 300 Millisekunden vor dem Andrücken des Bandes gegen die Unterlage erhält der Verstellzylinder 50 Druck, und verstellt dabei die Kolbenstange 52 nach innen. Dadurch wird die Kette 46 entgegengesetzt dem Uhrzeigersinn angetrieben. Entsprechend wird die Abwickelrolle 20 entgegengesetzt dem Uhrzeigersinn in Drehung versetzt. Das Ziel ist hierbei, die Umdrehungsgeschwindigkeit der Abwickelrolle 20 auf die Geschwindigkeit der Unterlage zu beschleunigen. Gleichzeitig mit der Betätigung des Verstellzylinders 50 wird der Verstellzylinder 56 entlüftet. Die Feder 62 zieht dabei die Kolbenstange 57 nach links in den Zylinder 56 hinein. Dadurch wird die Kette 57 ebenfalls entgegengesetzt dem Uhrzeigersinn angetrieben. Der Schwenkarm 40 wird ebenfalls entgegengesetzt dem Uhrzeigersinn verschwenkt. Das Ausmaß der Verschwenkung hängt jedoch von der Spannung des Bandes 70 ab (gestrichelt gezeichnet), das von der Rolle im Uhrzeigersinn (nach Fig. 4) um die Umlenkrolle 42 geführt wird. Da bei einer relativ starken Beschleunigung der Abwickelrolle 20 mit Hilfe des Verstellzylinders 50 eine gewisse Bandlänge abgewickelt wird, bevor diese durch Aufsetzen auf die Unterlage abgezogen wird, wird der Schwenkarm 40 beispielsweise in die gestrichelt gezeichnete Position verschwenkt (Fünf- oder Sechsuhrstellung). Mit Hilfe des Schwenkarms 40 und der Umlenkrolle 42 wird daher die freiwerdende Bandlänge aufgenommen, so daß das gesamte Band ständig unter Spannung bleibt. Ist der Kolben des Verstellzylinders 50 vollständig eingefahren, wird dies durch den Stellungsgeber 62, zum Beispiel einen Reedkontakt, an die Steuervorrichtung 60 gemeldet. Dadurch wird die Kupplung 31, 32 getrennt, und die Abwickelrolle 20 kann frei drehen. Das Band 70 wird nun durch die Zugkraft der Unterlage von der Rolle 20 abgewickelt. Der Verstellzylinder 56 wird anschließend wieder mit Druck beaufschlagt, so daß der Kolben und damit die Kolbenstange 57 in die in Fig. 4 gezeigte Position verfahren kann.Der Stellungsgeber 63,beispielsweise ein Reedkontakt, meldet die eingenommene Position. Dieses Zurückfahren des Verstellzylinders 55 erfolgt langsam, was nicht zuletzt auch durch die Feder 62 bewirkt wird.

Die in Fig. 1 gezeigte Stellung des Arms 40 ist willkürlich. Falls erforderlich, kann der Arm in der Normalstellung auch andere Positionen einnehmen, z.B. die strichpunktiert gezeichnete in Zweiuhrstellung der Umlenkrolle 42.

Wird das Auftragen des Bandes beendet, wird ein entsprechendes Steuersignal von der Steuervorrichtung 60 auf ein Messer gegeben, das das Band durchtrennt. Die Kupplung 31, 32 erhält ein Steuersignal von der Steuervorrichtung 60 und kuppelt ein. Aufgrund der vorhandenen Trägheit kann die Abwickelrolle 20 jedoch nicht sofort zum Stillstand kommen, sondern dreht um einen bestimmten Winkel weiter. Um das dabei abgewickelte Material aufzufangen, wird wiederum der Verstellzylinder 56 entlüftet, und die Feder 62 verschwenkt den Schwenkarm 40 wiederum entgegengesetzt dem Uhrzeigersinn, und zwar in dem Ausmaß, in dem überschüssige Bandlänge vorhanden ist. Nach 100 bis 300 Millisekunden nach dem Start wird der Verstellzylinder 56 erneut mit Druck beaufschlagt. Der Schwenkarm 40 kehrt mithin in die in Fig. 4 gezeigte Zwölfuhrstellung zurück. Die Kupplung 31, 32 wird wieder gelöst. Anschließend wird die Kolbenstange 52 des Verstellzylinders 50 wieder in die in Fig. 4 gezeigte Position herausgefahren. Die Kette 48 bewegt sich dabei im Uhrzeigersinn. Das überschüssige Bandmaterial wird dabei wieder auf die Abwickelrolle 20 aufgewickelt. Hat der Verstellkolben die Endposition erreicht, wie durch den Stellungsgeber 61 festgestellt, wird die Druckluft abgeschaltet. Ferner wird die Kupplung 31, 32 wieder eingekuppelt. Damit kann ein neuer Arbeitszyklus beginnen.

Der beschriebene Bremsvorgang tritt dadurch ein, daß die Kupplung 31, 32 auch als Reibungsbremse betrachtet werden kann. Es versteht sich, daß eine zusätzliche Bremsvorrichtung eingesetzt werden kann, beispielsweise ein Bremszylinder, der mit der Schwungscheibe 28 (Fig. 2 und 3) zusammenwirkt.

Es ist auch möglich, den Druckgeber 64 am Verstellzylinder 56 als Meßgeber für die Zugspannung am Band 70 einzusetzen. Ein Anstieg des Druckes, etwa beim Beschleunigen, des abzuwickelnden Bandes kann von der Steuervorrichtung 60 erfaßt und in ein Betätigungssignal für den Verstellzylinder 50 verwendet werden, um die Abwickelrolle 20 zu beschleunigen, damit sie ausreichend schnell Bandlänge zur Verfügung stellt. Umgekehrt deutet ein Druckabfall im Verstellzylinder auf ein Nachlassen der Bandspannung hin, die beispielsweise durch ein Abschneiden des Bandes stattfindet. Hieraus kann die Steuervorrichtung 60 ein Bremssignal ableiten, beispielsweise zum Betätigen der Reibungskupplung 31, 32. Schließlich kann mit Hilfe des Druckgebers 64 und der Zu- oder Abfuhr von Druck im Stellzylinder 56 auf der anderen Seite des Kolbens eine gezielte Steuerung oder Regelung der Zugspannung des Bandes 70 erhalten werden.

## Patentansprüche

1. Vorrichtung zum Aufbringen eines Bandes auf eine Unterlage, insbesondere eines Aufreißbandes auf Wellpappe, Pappe, Papier oder dergleichen, die mit einer vorgegebenen Geschwindigkeit transportiert wird, mit einem Gestell, im Gestell angeordneten Aufbringmitteln zum wahlweisen Anlegen des Bandes gegen die Unterlage, mindestens einer im Gestell drehbar gelagerten Vorratsrolle, von der das Band den Aufbringmitteln zugeführt wird, und einer Steuervorrichtung zur Steuerung der Aufbringmittel, dadurch gekennzeichnet, daß mit der Rolle (20) eine steuerbare Antriebsvorrichtung(50)wahlweise koppelbar ist, der Rolle(20) eine bewegbare Umlenkrolle (42) zugeordnet ist, die mit einer Verstellvorrichtung (56) verbunden ist, die Rolle (20) mit einer steuerbaren Bremsvorrichtung (31, 32) wahlweise koppelbar ist und die Steuervorrichtung (60) annähernd gleichzeitig mit einer Ansteuerung des Antriebs (50) zur Beschleunigung der Rolle (20) oder mit der Ansteuerung der Bremsvorrichtung (31, 32) zur Verzögerung der Rolle (20) die Verstellvorrichtung (56) so ansteuert, daß die Umlenkrolle (42) den Weg des Bandes (70) zu den Aufbringmitteln verlängert.

2. Vorrichtung nach Anspruch 1, dadurch gekennzeichnet, daß die Antriebsvorrichtung (50) über eine steuerbare Kupplung (31, 32) mit der Rolle (20) verbindbar ist.

3. Vorrichtung nach Anspruch 2, dadurch gekennzeichnet, daß die Kupplung (31, 32)eine elektromagnetisch oder pneumatisch betätigbare Reibungskupplung ist.

4. Vorrichtung nach einem der Ansprüche 1 bis 3, dadurch gekennzeichnet, daß ein Treibrad (36) mit der Rolle (20) kuppelbar ist, ein Umschlingungszugmittel (48) das Treibrad (36) und ein Umlenkrad (46) umschlingt und die Antriebsvorrichtung (50) Umlenkrad (46) oder Umschlingungszugmittel (48) antreibt.

5. Vorrichtung nach Anspruch 4, dadurch gekennzeichnet, daß eine Endloskette (48) um Treibrad (36) und Umlenkrad (46) geführt ist.

6. Vorrichtung nach Anspruch 4 oder 5, dadurch gekennzeichnet, daß ein erster Verstellzylinder (50) mit dem Zugmittel (48) gekoppelt ist.

7. Vorrichtung nach Anspruch 6, dadurch gekennzeichnet, daß dem Verstellzylinder (50) Endlagengeber (61, 62) zugeordnet sind, die Endlagensignale auf die Steuervorrichtung (60) geben.

8. Vorrichtung nach einem der Ansprüche 1 bis 7, dadurch gekennzeichent, daß die Umlenkrolle (42) an einem Schwenkarm (40) frei drehbar gelagert ist.

9. Vorrichtung nach einem der Ansprüche 1 bis 8, dadurch gekennzeichnet, daß die Verstellvorrichtung einen Verstellzylinder (56) enthält, der im Normalbetrieb die Umlenkrolle (42) in der Normalbetriebsstellung hält und bei Beschleunigung oder Verzögerung der Rolle (20) die Umlenkrolle (42) in eine Auffangstellung verstellt.

10. Vorrichtung nach Anspruch 9, dadurch gekennzeichnet, daß der Verstellzylinder (56) mit einer Zugfeder (62) zusammenwirkt, die in der Normalstellung gespannt ist.

11. Vorrichtung nach einem der Ansprüche 8 bis 11, dadurch gekennzeichnet, daß koaxial zur Schwenkachse ein Treibrad (43) mit dem Schwenkarm (40) verbunden ist, ein Endloszugmittel (47) um das Treibrad (43) und ein Umlenkräd (45) herumgeschlungen ist und die Verstellvorrichtung (56) am Zugmittel (47) angreift.

12. Vorrichtung nach Anspruch 9 und 11, dadurch gekennzeichnet, daß der Verstellzylinder (56) an einer Kette (47) angreift.

13. Vorrichtung nach einem der Ansprüche 9 bis 12, dadurch gekennzeichnet, daß der Normalbetriebsstellung des Verstellzylinders (56) ein Endstellungsgeber (63) zugeordnet ist, der ein Signal auf die Steuervorrichtung (60) gibt.

14. Vorrichtung nach einem der Ansprüche 3 bis 13, dadurch gekennzeichnet, daß die Bremsvorrichtung von der Reibungskupplung (31, 32) gebildet ist.

15. Vorrichtung nach einem der Ansprüche 1 bis 14, dadurch gekennzeichnet,daß mit der Rolle (20) eine Scheibe (28) gekoppelt ist, mit der ein Bremszylinder zusammenwirkt.

16. Vorrichtung nach Anspruch 15, dadurch gekennzeichnet, daß die Scheibe (28) als Schwungscheibe ausgebildet ist.

17. Vorrichtung nach einem der Ansprüche 1 bis 16, dadurch gekennzeichnet, daß der Umlenkrolle (42) ein Zugspannungsmeßgeber (64) zugeordnet ist, der ein Zugspannungssignal auf die Steuervorrichtung (60) gibt und die Steuervorrichtung (60) die Antriebsvorrichtung (50) betätigt, wenn die Zugspannung einen oberen Grenzwert erreicht und die Bremsvorrichtung (31, 32) betätigt, wenn die Zugspannung einen unteren Grenzwert erreicht.

18. Vorrichtung nach Anspruch 9 und 17, dadurch gekennzeichnet,daß ein dem zweiten Verstellzylinder (56) zugeordneter Druckmeßgeber (64) die Zugspannung mißt.
